# EUROPÄISCHE PATENTANMELDUNG

(11) **EP 4 636 163 A1**
(43) Veröffentlichungstag der Anmeldung: **22.10.2025**
(21) Anmeldenummer: 25170068.8
(22) Anmeldetag: 11.04.2025
(51) Int. Cl.: E02D 3/046

(54) **SCHLAG- UND/ODER STAMPFVORRICHTUNG MIT VERBESSERTEM ELEKTROANTRIEB**

(30) Priorität: 19.04.2024 DE 102024110993
(71) Anmelder: Wacker Neuson Produktion GmbH & Co. KG, 85084 Reichertshofen (DE)
(72) Erfinder: GLANZ, Christian, 85221 Dachau (DE); KÄSER, Martin, 85778 Haimhausen (DE); BACHMANN, Matthias, 86633 Neuburg (DE)
(74) Vertreter: Müller Hoffmann & Partner

(57) **Zusammenfassung**

Es wird eine Schlag- oder Stampfvorrichtung angegeben, mit einer Arbeitsvorrichtung zum Erzeugen einer Schlag- oder Stampfbewegung; mit einem Elektromotor (1) zum Antreiben der Arbeitsvorrichtung; und mit einem Antriebsstrang (4) zum Übertragen einer von dem Elektromotor (1) erzeugten Drehbewegung zu der Arbeitsvorrichtung; wobei in dem Antriebsstrang (4) ein Energiespeicher (8) vorgesehen ist; und wobei der Energiespeicher (8) derart ausgebildet ist, dass er während eines Schlag- oder Stampfzyklus Energie wechselweise speichert und abgibt, um eine Energieaufnahme des Elektromotors (1) zu vergleichmäßigen.

## Beschreibung

Die Erfindung betrifft eine Schlag- oder Stampfvorrichtung mit einem verbesserten Elektroantrieb.

Schlagvorrichtungen sind bekannt. Dabei kann es sich z.B. um Aufbruchhämmer oder Bohrhämmer handeln, bei denen im Betrieb Schläge auf ein Werkzeug, z.B. einen Meißel, ausgeübt werden.

Auch Stampfvorrichtungen sind bekannt, insbesondere Stampfer zur Bodenverdichtung.

Derartige Maschinen werden zunehmend mit einem Elektroantrieb ausgestattet, wobei die für den Elektroantrieb erforderliche elektrische Energie durch einen als Speicher dienenden Akku bereitgestellt wird, der an der Maschine selbst vorhanden ist.

Derartige Vorrichtungen bzw. Maschinen zum Schlagen und/oder Stampfen haben aufgrund ihrer Bauweise und ihres Arbeitsprinzips einen ungleichmäßigen Strombedarf. Insbesondere kann der Strombedarf während eines Arbeitszyklus, also eines Schlag- oder Stampfvorgangs, stark variieren.

Wenn beispielsweise die Bodenkontaktplatte (Stampffuß) eines Stampfers auf den Boden auftrifft, ergibt sich in einem sehr kurzen Zeitintervall, nämlich während der Stampfwirkung am Boden, ein hoher Leistungsbedarf, um den Elektromotor gegen den Rückschlag aus dem Stampfwerk auf konstanter Drehzahl zu halten. Durch den Schlag auf den Boden und den daraus resultierenden Rückschlag wird sozusagen eine starke Bremswirkung auf den Motor ausgeübt, der dieser mit erhöhter Stromaufnahme versucht zu entgegnen.

Dadurch entstehen in dem gesamten System sehr hohe Spitzenströme, was für den Akku nachteilig sein kann. Insbesondere können Wirkungsgrad, Lebensdauer und Laufzeit des Ackus aufgrund der stark variierenden Ströme, vor allem aber auch wegen der sehr hohen Spitzenströme, erheblich vermindert werden.

Zudem muss die Batteriesteuerung (BMS - Batteriemanagementsystem) und gegebenenfalls auch die Motorelektronik auf diese hohen Spitzenströme ausgelegt werden.

Bei Aufbruchhämmern stellt sich das gleiche Problem. Auch dort können die temporär auftretenden hohen Spitzenströme den Akku stark belasten.

Die hohen Motorströme führen neben der Reduktion der Akkulebensdauer und einer Verminderung der Akkulaufzeit auch zu einem höheren Kühlbedarf der Batteriezellen und zu einem insgesamt schlechteren Gesamtwirkungsgrad.

Der Erfindung liegt daher die Aufgabe zugrunde, eine Schlag- oder Stampfvorrichtung mit einem verbesserten Elektroantrieb vorzusehen, bei dem die bisher auftretenden hohen Spitzenströme verringert werden können.

Die Aufgabe wird erfindungsgemäß gelöst durch eine Schlag- oder Stampfvorrichtung mit den Merkmalen von Anspruch 1. Vorteilhafte Ausgestaltungen sind in den abhängigen Ansprüchen angegeben.

Es wird eine Schlag- oder Stampfvorrichtung angegeben, mit einer Arbeitsvorrichtung zum Erzeugen einer Schlag- oder Stampfbewegung; mit einem Elektromotor zum Antreiben der Arbeitsvorrichtung; und mit einem Antriebsstrang zum Übertragen einer von dem Elektromotor erzeugten Drehbewegung zu der Arbeitsvorrichtung; wobei in dem Antriebsstrang ein Energiespeicher vorgesehen ist; und wobei der Energiespeicher derart ausgebildet ist, dass er während eines Schlag- oder Stampfzyklus Energie wechselweise speichert und abgibt, um eine Energieaufnahme des Elektromotors zu vergleichmäßigen.

Die Schlag- oder Stampfvorrichtung kann z.B. als Stampfer zur Betonverdichtung oder als Aufbruchhammer ausgebildet sein.

Je nach Ausgestaltung kann dementsprechend die Arbeitsvorrichtung eine Schlagvorrichtung, ein Schlagwerk oder eine Stampfvorrichtung sein. Der Aufbau derartiger Vorrichtungen ist bekannt und muss daher an dieser Stelle nicht näher erläutert werden.

Der Elektromotor kann typischerweise eine Leistung in einem Bereich von 1,5 kW bis 3 kW aufweisen und dementsprechend geeignet sein, eine von Hand führbare Schlag- oder Stampfvorrichtung anzutreiben.

Der Energiespeicher ermöglicht es, während eines Schlag- oder Stampfzyklus Energie zu speichern und nachfolgend wieder abzugeben, um auf diese Weise die Energieaufnahme des Elektromotors zu vergleichmäßigen. Insbesondere kann durch den Energiespeicher erreicht werden, dass die starke Rückschlagenergie, die z.B. beim Auftreffen eines Stampffußes auf bereits verdichteten Boden wirken kann, nicht vollständig und direkt an den Elektromotor rückgeführt wird, was die oben erläuterten hohen Spitzenströme zur Folge hätte. Vielmehr ist der Energiespeicher in der Lage, in diesem Fall entweder Rückschlagenergie aufzunehmen oder die Wirkung des Motors gegen die Rückschlagenergie zu unterstützen. Der Motor selbst kann dann gleichmäßiger laufen, sodass auch seine Stromaufnahme vergleichmäßigt werden kann. Sehr hohe Spitzenströme können auf diese Weise vermieden werden.

Zum Beispiel kann der Energiespeicher derart ausgebildet sein, dass er eine zusätzliche Trägheit aufweist, mit der Energie im System gespeichert werden kann. Die Trägheitsenergie kann mit Hilfe des Energiespeichers insbesondere im Antriebsstrang gespeichert werden.

Zum Beispiel kann der Energiespeicher eine zusätzlich rotierende Masse aufweisen, zum Erhöhen des Trägheitsmoments des Antriebsstrangs. Dabei kann der Antriebsstrang breit verstanden werden und das komplette Antriebssystem vom Elektromotor bis zur Arbeitsbewegung, also der Schlag- oder Stampfbewegung, umfassen.

Der Energiespeicher ist an geeigneter Stelle vorzusehen. Insbesondere sollte der Energiespeicher im Kraft- bzw. Drehmomentfluss zwischen Elektromotor und Wirkort (Stampffuß beim Stampfer, Meißel beim Aufbruchhammer) angeordnet sein bzw. derart angeordnet sein, dass er Einfluss auf den Kraft- bzw. Drehmomentfluss nehmen kann.

Der Antriebsstrang kann eine Motorwelle des Elektromotors aufweisen, wobei der Energiespeicher als zusätzliche rotierende Masse eine Schwungscheibe aufweisen kann, die auf der Motorwelle angeordnet ist. Dabei sollte die rotierende Masse bzw. die Schwungscheibe fest mit der Motorwelle gekoppelt sein. Z.B. kann die rotierende Masse bzw. die Schwungscheibe fest, z.B. form- oder reibschlüssig mit der Motorwelle verbunden sein, so dass sie mit der Rotation der Motorwelle direkt gekoppelt ist. Die durch die rotierende Masse der Schwungscheibe bedingte zusätzliche Trägheit kann zur Erhöhung der Trägheit im System des Antriebsstrangs Energie speichern.

Auf der Motorwelle kann ein Lüfterrad angeordnet sein, zum Erzeugen eines Kühlluftstroms während eines Betriebs des Elektromotors, wobei die Schwungscheibe an dem Lüfterrad angeordnet sein kann. Hierbei kann es zweckmäßig sein, den für das Lüfterrad vorhandenen Bauraum zusätzlich auch durch Schwungscheibe zu nutzen.

Die Schwungscheibe und das Lüfterrad können bei einer Variante zu einem einheitlichen, insbesondere zu einem einstückigen Bauteil integriert sein.

Bei einer anderen Variante können die Schwungscheibe und das Lüfterrad als einzelne Komponenten bereitgestellt sein, die gemeinsam auf der Motorwelle angeordnet bzw. befestigt sind.

Sowohl bei der integrierten Lösung als auch bei der geteilten Lösung mit separaten Komponenten ist es möglich, die Höhe des Lüfterrads (axiale Erstreckung) zu reduzieren. Dadurch wird Bauraum freigegeben, der von der Schwungscheibe genutzt werden kann. Eine Verminderung der Höhe des Lüfterrads und damit auch der Wirkung des Lüfterrads ist möglich, da die Komponenten des Antriebs eine geringere Kühlung erfordern. Aufgrund der Wirkung der Schwungscheibe wird - wie oben erläutert - eine Verminderung der Spitzenströme erreicht, wodurch eine geringere Kühlung der Komponenten erforderlich ist. Dementsprechend genügt es, auch den Lüfter bzw. das Lüfterrad mit schwächerer Kühlwirkung auszulegen. Bereits ein geringer Kühlluftstrom kann ausreichen, um eine ausreichende Kühlung bereitzustellen.

Bei der oben erläuterten geteilten Lösung mit einzelnen, separaten Komponenten (Schwungscheibe, Lüfterrad) können die beiden Komponenten auch gemeinsam vorher zusammenmontiert werden, bevor sie dann als Einheit auf der Motorwelle montiert werden.

Der Elektromotor kann einen Rotor aufweisen, der auf der Motorwelle angeordnet ist, wobei das Trägheitsmoment der zusätzlichen rotierenden Masse größer oder gleich dem gemeinsamen Trägheitsmoment von Motorwelle und Rotor des Elektromotors sein kann. Dementsprechend ist es von Bedeutung, dass die zusätzliche rotierende Masse ein in Bezug auf Motorwelle und Rotor erhebliches Trägheitsmoment aufweist, um die gewünschte Vergleichmäßigung der Stromaufnahme zu bewirken.

Zum Beispiel kann das gemeinsame Trägheitsmoment von Schwungscheibe und Lüfterrad größer oder gleich dem gemeinsamen Trägheitsmoment von Motorwelle und Rotor des Elektromotors sein.

Der Elektromotor kann in üblicher Weise einen Rotor und einen Stator aufweisen. Der Rotor kann als eigenständige Komponenten auf der Motorwelle montiert sein. Alternativ kann er auch mit der Motorwelle zu einem Bauteil integriert sein.

Das gemeinsame Trägheitsmoment kann als Summe der Einzelträgheitsmomente von Schwungscheibe und Lüfterrad einerseits und von Motorwelle und Rotor andererseits gebildet werden. Beim direkten Vergleich soll aber das gemeinsame Trägheitsmoment von Schwungscheibe und Lüfterrad größer als das von Motorwelle und Rotor sein. Demnach kann das Trägheitsmoment von Motorwelle und Rotor durch die Schwungscheibe und das Lüfterrad wenigstens verdoppelt werden.

Das gemeinsame Trägheitsmoment von Schwungscheibe und Lüfterrad kann um wenigstens 10%, insbesondere um wenigstens 25%, insbesondere um wenigstens 50% größer als das gemeinsame Trägheitsmoment von Motorwelle und Rotor des Elektromotors sein.

In diesem Zusammenhang sei darauf hingewiesen, dass beim Aufbau eines bekannten Elektroantriebs das Lüfterrad üblicherweise aus einem sehr leichten Material, z.B. Kunststoff oder Aluminium hergestellt wird. Dementsprechend ist das Trägheitsmoment des Lüfterrads (ohne Schwungscheibe) erheblich niedriger als das gemeinsame Trägheitsmoment von Motorwelle und Rotor, die häufig aus anderen Materialien, z.B. Stahl oder Eisenguss, hergestellt sind. Bei der Erfindung hingegen wird aufgrund der zusätzlichen rotierenden Masse ein sehr viel höheres Trägheitsmoment erreicht.

Bei einer konkreten Ausführungsform kann das gemeinsame Trägheitsmoment von Motorwelle und Rotor in einen Bereich von 1.300 bis 1.700 kg mm² liegen. Insbesondere kann das Trägheitsmoment bei 1.500 kg mm² liegen. Dieser Wert ist typisch für einen Elektromotor mit einer Leistung im Bereich von 1,5 kW bis 3 kW.

Das gemeinsame Trägheitsmoment von Schwungscheibe und Lüfterrad kann in einem Bereich von 1.800 bis 2.200 kg mm² liegen, insbesondere bei 2.000 kg mm².

Diese Werte haben sich in der Praxis bewährt und zu deutlichen Verminderungen der Spitzenströme geführt.

Im Stand der Technik sind Antriebsformen bekannt, bei denen zwischen dem Antriebsmotor und der Arbeitsvorrichtung eine Fliehkraftkupplung vorgesehen ist. Die Fliehkraftkupplung schließt den Drehmomentfluss erst dann, wenn der Antriebsmotor eine gewisse, definierte Drehzahl erreicht hat. Damit soll ermöglicht werden, dass der Antriebsmotor in einem unteren Drehzahlbereich zunächst ohne Drehmomentbelastung hochdrehen kann. Bei Überschreiten der definierten Drehzahl schließt die Fliehkraftkupplung, so dass die Antriebsenergie des Antriebsmotors auf den Antriebsstrang übertragen werden kann.

Die erfindungsgemäße Schlagvorrichtung oder Stampfvorrichtung kann bei einer Variante derart aufgebaut sein, dass keine Fliehkraftkupplung im Antriebsstrang notwendig ist. In diesem Fall stehen der Elektromotor und der Antriebsstrang dauerhaft und direkt in Eingriff, so dass der Antriebsstrang sofort angetrieben wird, wenn der Elektromotor gestartet wurde. Zwischen dem Elektromotor und dem Antriebsstrang ist keine Fliehkraftkupplung angeordnet.

Somit kann ein im Antriebsstrang vorgesehenes Getriebe zwischen Motorwelle und Schlagwerk bzw. Stampfwerk dauerhaft in Eingriff stehen und angetrieben werden. Das Getriebe kann ein festes bzw. konstantes Übersetzungsverhältnis aufweisen. Z.B. kann das Getriebe Zahnräder und Wellen nutzen, so dass im Getriebe kein Schlupf entstehen kann. Bei der Nutzung einer Fliehkraftkupplung hingegen lässt sich ein Schlupf nicht vermeiden. Bei der beschriebenen Bauweise soll jedoch - wie oben erwähnt - keine Fliehkraftkupplung vorgesehen sein.

Das Lüfterrad kann bei einer Bauweise auf der vom Getriebe abgewandten Seite des Elektromotors angeordnet sein. Das bedeutet, dass an einem Ende der Motorwelle das Getriebe und auf dem anderen Ende der Motorwelle das Lüfterrad bzw. ggfs. die Schwungscheibe angeordnet sind.

Der Akku und die Elektronik, insbesondere ein Frequenzumformer, der die Gleichspannung des Akkus in eine für den Elektromotor geeignete Wechselspannung wandelt, können bei einer Bauweise auf einer Deichsel bzw. einem Führungshandgriff/Führungsbügel angeordnet sein, über die sich die Maschine führen lässt. Die Deichsel bzw. der Führungshandgriff können schwingungsentkoppelt an einer Obermasse der Schlag- oder Stampfvorrichtung angeordnet sein. Die Obermasse ist durch eine Schwingungsentkopplungseinrichtung von einer Untermasse getrennt, die relativ zu der Obermasse beweglich ist und z.B. eine Bodenkontaktplatte zur Bodenverdichtung aufweist.

Die Erfindung ermöglicht es, ein Baukastensystem zu verwirklichen. Insbesondere kann an dem Elektroantrieb ein Bauraum vorgesehen werden, der wahlweise vollständig durch das Lüfterrad oder alternativ gemeinsam durch eine Kombination von Lüfterrad und Schwungscheibe genutzt wird. Auf diese Weise kann auch ein herkömmlicher, aus dem Stand der Technik bekannter Elektroantrieb in einfacher Weise umgerüstet und mit einer Schwungscheibe ausgestattet werden, um die Stromverläufe zu vergleichmäßigen.

Je nach Anforderung und Anwendung kann dann die Motorwelle mit dem Lüfterrad allein oder mit einer Kombination von Lüfterrad und Schwungscheibe bestimmt werden, ohne dass andere Komponenten des Elektroantriebs verändert werden müssen.

Die Erfindung wird nachfolgend anhand von Beispielen unter Zuhilfenahme der begleitenden Figuren näher erläutert. Es zeigen:
- **Fig. 1**: einen Schnitt durch einen Elektroantrieb mit herkömmlichem Aufbau;
- **Fig. 2**: einen Schnitt durch einen erfindungsgemäßen Elektroantrieb;
- **Fig. 3**: den Stromverlauf über die Zeit bei einem herkömmlichen Elektroantrieb; und
- **Fig. 4**: den Stromverlauf über die Zeit bei einem erfindungsgemäßen Elektroantrieb.

Fig. 1 zeigt einen schematischen Schnitt durch einen Elektroantrieb gemäß dem Stand der Technik, der in eine Schlag- oder Stampfvorrichtung eingebaut werden kann. Der Elektroantrieb kann z.B. als Antrieb für einen Stampfer zur Bodenverdichtung genutzt werden. Dazu kann der Elektroantrieb an einem Stampfgehäuse befestigt und in entsprechender Weise angeschlossen werden.

Der Elektroantrieb weist einen Elektromotor 1 auf, mit einem Stator 2 und einem Rotor 3, der auf einer Motorwelle 4 befestigt ist. Ein Wellenende 5 kann an einer nicht dargestellten Arbeitsvorrichtung angeschlossen werden. Im Falle eines Stampfers zur Bodenverdichtung handelt es sich bei der Arbeitsvorrichtung um eine entsprechend gestaltete und an sich bekannte Stampfvorrichtung. Alternativ kann der Elektroantrieb auch an einer Schlagvorrichtung, z.B. einem Aufbruchhammer, befestigt werden. In diesem Fall wird das Wellenende 5 an einer entsprechend ausgebildeten Schlagvorrichtung, z.B. einem Luftfeder-Schlagwerk, angeschlossen.

Gegenüber von dem Wellenende 5 ist an der Motorwelle 4 ein Wellenabsatz 6 vorgesehen, auf dem ein Lüfterrad 7 angeordnet ist.

Beim Betrieb des Elektromotors 1 treibt der Rotor 3 die Motorwelle 4 drehend an. Dadurch wird auch das Lüfterrad 7 mitgedreht und erzeugt einen Kühlluftstrom für den Elektromotor 1, der insbesondere an Rotor 3 und Stator 2 vorbeigeführt werden kann.

Fig. 2 zeigt einen erfindungsgemäßen Elektroantrieb, der in weiten Teilen analog zu dem Elektroantrieb von Fig. 1 aufgebaut ist. Dementsprechend werden auch gleiche Bezugszeichen verwendet.

Bei der Variante von Fig. 2 jedoch ist die Höhe des Lüfterrads 7, also die axiale Erstreckung des Lüfterrads 7, im Vergleich zu der Variante des Standes der Technik gemäß Fig. 1 vermindert. Das Lüfterrad 7 ist somit kleiner ausgeführt und bewirkt einen geringeren Kühlluftstrom, der aber aufgrund der vergleichmäßigten Stromaufnahme unproblematisch ist, wie später noch erläutert wird.

Der durch die Verkleinerung des Lüfterrads 7 frei gewordene Bauraum ist durch eine als zusätzliche rotierende Masse dienende Schwungscheibe 8 ausgefüllt, die ebenfalls auf dem Wellenabsatz 6 befestigt ist. Die Schwungscheibe 8 besteht aus einem geeigneten Material, um eine geeignete Schwungmasse bereitzustellen. Zum Beispiel sind metallische Werkstoffe denkbar, wie z.B. Metallguss, Stahl oder Aluminium.

Durch die Schwungscheibe wird die Trägheit des Gesamtsystems deutlich erhöht, ohne dass der Elektromotor 1, insbesondere die Motorwelle 4 und der Rotor 3 verändert werden müssen. Dadurch ist es möglich, weiterhin Standard-Elektroantriebe zu nutzen, ohne dass weitere Komponenten verändert werden müssen.

Fig. 3 zeigt ein Beispiel für eine Vergleichsmessung an einem aus dem Stand der Technik bekannten Elektroantrieb, mit dem Verlauf des von einem Akku bezogenen Stroms über der Messzeit. Dabei ist erkennbar, dass der Strom bei jedem Zyklus eine Stärke bis zu 100 A erreicht. In der Darstellung sind insgesamt 6 Zyklen abgebildet.

Der Effektivwert des Stroms (RMS Stromwert) beträgt in dem gezeigten Beispiel 48,5 A.

Im Vergleich dazu ist in Fig. 4 der vom Elektromotor bezogene Akkustrom über die Zeit bei einem erfindungsgemäß ausgestatteten Elektroantrieb mit einer Schwungscheibe 8 gemessen. Dabei ist erkennbar, dass die Spitzenströme nur noch ca. 75 A betragen, also um annähernd 25 % vermindert werden konnten. Der RMS Stromwert konnte von vorher 48,5 auf 44,4 A, also um 9 % verringert werden.

Durch den Vergleich der Messkurven von Fig. 3 und 4 ist gut erkennbar, wie die zusätzliche Trägheit aufgrund der rotierenden Masse in Form der Schwungscheibe 8 eine

Vergleichmäßigung des Stromverlaufs erreicht werden kann. Eine geringere Belastung des den Elektromotor 1 speisenden Akkus ist die Folge.

Durch die Erfindung kann eine zusätzliche rotierende Masse zur Trägheitserhöhung im bzw. am Motor vorgesehen werden. Der Elektromotor 1 selbst, d.h. die Motorwelle 4 und der Rotor 3, müssen dabei nicht verändert werden.

Aufgrund der thermischen Verluste im Elektromotor 1 muss dieser mittels des Lüfterrads 7 gekühlt werden. Das Lüfterrad 7 bzw. das dortige Wellenende (Wellenabsatz 6) kann für die zusätzliche Trägheitsmasse in Form der Schwungscheibe 8 genutzt werden.

Der verbesserte Wirkungsgrad ermöglicht es, die Motorkühlung ebenfalls zu verringern. Dadurch kann die verringerte Höhe des Lüfterrads 7 ausreichend sein.

Das Lüfterrad 7 und die Schwungscheibe 8 können einteilig, also als ein Stück hergestellt sein. Ebenso ist es möglich, die beiden Komponenten separat als zweiteilige Bauweise auf der Motorwelle 4 zu befestigen.

## Patentansprüche

1. Schlag- oder Stampfvorrichtung, mit
- einer Arbeitsvorrichtung zum Erzeugen einer Schlag- oder Stampfbewegung;
- einem Elektromotor (1) zum Antreiben der Arbeitsvorrichtung; und mit
- einem Antriebsstrang (4) zum Übertragen einer von dem Elektromotor (1) erzeugten Drehbewegung zu der Arbeitsvorrichtung;
wobei
- in dem Antriebsstrang (4) ein Energiespeicher (8) vorgesehen ist; und wobei
- der Energiespeicher (8) derart ausgebildet ist, dass er während eines Schlag- oder Stampfzyklus Energie wechselweise speichert und abgibt, um eine Energieaufnahme des Elektromotors (1) zu vergleichmäßigen.

2. Schlag- oder Stampfvorrichtung nach Anspruch 1, wobei der Energiespeicher eine zusätzliche rotierende Masse (8) aufweist, zum Erhöhen des Trägheitsmoments des Antriebsstrangs (4).

3. Schlag- oder Stampfvorrichtung nach einem der vorstehenden Ansprüche, wobei
- der Antriebsstrang eine Motorwelle (4) des Elektromotors (1) aufweist; und wobei
- der Energiespeicher als zusätzliche rotierende Masse eine Schwungscheibe (8) aufweist, die auf der Motorwelle (4) angeordnet ist.

4. Schlag- oder Stampfvorrichtung nach Anspruch 3, wobei
- auf der Motorwelle (4) ein Lüfterrad (7) angeordnet ist, zum Erzeugen eines Kühlluftstroms während eines Betriebs des Elektromotors (1); und wobei
- die Schwungscheibe (8) an dem Lüfterrad (7) angeordnet ist.

5. Schlag- oder Stampfvorrichtung nach Anspruch 4, wobei die Schwungscheibe (8) und das Lüfterrad (7) zu einem Bauteil integriert sind.

6. Schlag- oder Stampfvorrichtung nach Anspruch 4, wobei die Schwungscheibe (8) und das Lüfterrad (7) einzelne Komponenten sind, die gemeinsam auf der Motorwelle (4) angeordnet sind.

7. Schlag- oder Stampfvorrichtung nach einem der vorstehenden Ansprüche, wobei
- der Elektromotor (1) einen Rotor (3) aufweist, der auf der Motorwelle (4) angeordnet ist; und wobei
- das Trägheitsmoment der zusätzlichen rotierenden Masse (8) größer oder gleich dem gemeinsamen Trägheitsmoment von Motorwelle (4) und Rotor (3) des Elektromotors (1) ist.

8. Schlag- oder Stampfvorrichtung nach einem der vorstehenden Ansprüche, wobei
- der Elektromotor (1) einen Rotor (3) aufweist, der auf der Motorwelle (4) angeordnet ist; und wobei
- das gemeinsame Trägheitsmoment von Schwungscheibe (8) und Lüfterrad (7) größer oder gleich dem gemeinsamen Trägheitsmoment von Motorwelle (4) und Rotor (3) des Elektromotors (1) ist.

9. Schlag- oder Stampfvorrichtung nach einem der vorstehenden Ansprüche, wobei das gemeinsame Trägheitsmoment von Schwungscheibe (8) und Lüfterrad (7) um wenigstens 10%, insbesondere um wenigstens 25%, insbesondere um wenigstens 50% größer als das gemeinsame Trägheitsmoment von Motorwelle (4) und Rotor (3) des Elektromotors (1) ist.

10. Schlag- oder Stampfvorrichtung nach einem der vorstehenden Ansprüche, wobei das gemeinsame Trägheitsmoment von Motorwelle (4) und Rotor (3) in einem Bereich von 1.300 bis 1.700 kg*mm² liegt.

11. Schlag- oder Stampfvorrichtung nach einem der vorstehenden Ansprüche, wobei das gemeinsame Trägheitsmoment von Schwungscheibe (8) und Lüfterrad (7) in einem Bereich von 1.800 bis 2.200 kg*mm² liegt.
